# EUROPÄISCHE PATENTSCHRIFT

(11) **EP 1 676 630 B1**
(45) Veröffentlichungstag und Bekanntmachung des Hinweises auf die Patenterteilung: **16.04.2008**
(21) Anmeldenummer: 05026162.7
(22) Anmeldetag: 01.12.2005
(51) Int. Cl.: B01F 15/00, B01F 13/10, B01F 3/12, B01F 7/02, B01F 7/04, B28C 5/08, B28C 5/12, B28C 5/14

(54) **Mischvorrichtung**
Mixing apparatus
Malaxeur

(30) Priorität: 28.12.2004 DE 202004020257 U
(43) Veröffentlichungstag der Anmeldung: 05.07.2006
(73) Patentinhaber: Knauf PFT GmbH & Co. KG, 97346 Iphofen (DE)
(72) Erfinder: Dipl.-Ing. Hans-Peter Irsch, 97350 Mainbernheim (DE)
(74) Vertreter: Schröer, Gernot H.

(56) Entgegenhaltungen:
- DE-A1- 3 202 518
- DE-A1- 3 429 387
- DE-A1- 3 546 501
- DE-A1- 19 542 663
- DE-A1- 19 755 059
- DE-A1- 19 812 154
- DE-U- 7 329 132
- SU-A1- 1 775 149
- US-A- 4 778 277

## Beschreibung

Die Erfindung betrifft eine Mischvorrichtung zum Mischen eines trockenen Mediums, insbesondere eines Pulvers wie Mörtel, mit einer Flüssigkeit, insbesondere Wasser gemäß dem Oberbegriff des Patentanspruchs 1.

Derartige Mischvorrichtungen werden benötigt, wenn beispielsweise Mörtelpulver zum Gebrauch aufbereitet werden soll. Dabei wird es mit Wasser gemischt, so dass eine gebrauchsfertige Mischung entsteht. Um der Mörtelmischung eine gute Verarbeitungsqualität zu verleihen, ist es notwendig, das sich bildende Mörtel-Wasser-Gemisch gut durchzurühren. Hierfür ist in einem Gehäuse der Mischvorrichtung eine Mischwelle angeordnet, die von einem Elektromotor gedreht wird. Das Mörtelpulver wird dadurch zunächst aus einer Trockenzone mittels einer auf der Mischwelle angeordneten Förderschnecke in Förderrichtung der Vorrichtung gefördert und dann in einer Nasszone mit zugeführtem Wasser vermischt. Nach einer hinreichend langen Misch- und Förderstrecke wird das fertige Gemisch am Ende der Mischvorrichtung aus dem Gehäuse herausgefördert.

Im Laufe der Zeit setzt sich bei Benutzung der Mischvorrichtung im besonders kritischen Bereich des Übergangs von der Trocken- zur Nasszone bzw. im Anfangsbereich der Mischzone nicht hinreichend mit Wasser verbundenes Mörtelpulver an. Es kommt daher dort zu einer Klumpenbildung und zu einem Anbacken des Pulver-Wasser-Gemisches an der Mischwelle. Die anbackende Masse wächst dabei von innen nach außen auf der Mischwelle an. Daher ist es sehr wichtig, dass die Mischwelle der Mischvorrichtung regelmäßig gereinigt wird.

Dies hat zumeist täglich zu erfolgen, was einen entsprechend hohen Aufwand darstellt, der Kosten verursacht. Die bei bekannten Mischvorrichtungen erforderliche Reinigung derselben stellt also eine aufwändige und teure Maßnahme dar, die jedoch zur Aufrechterhaltung einer guten Wirkungsweise der Vorrichtung unerlässlich ist.

Aus DE 34 29 387 ist eine Einrichtung zum Einbinden von insbesondere radioaktiven Abfallstoffen in ein Bindemittel bekannt mit einem Schneckenmischer mit einem rohrförmigen Gehäuse, in dem eine Trockenförderwendel, eine Mischgabel und eine Dickstoffpumpe geradlinig angeordnet mit einem gemeinsamen Antriebsmotor verbunden sind, wobei in den Bereich der Mischgabel eine Leitung für ein flüssiges Bindemittel führt. Der Außendurchmesser der Förderwendel ist konstant.

DE 198 12 154 A1 offenbart eine Vorrichtung zum Mischen und Fördern von Stoffgemischen mit einem Mischrohr und einer an das Mischrohr sich anschließenden Exzenterschneckenpumpe, wobei sich innerhalb des Mischrohres angeordnete Förderschnecke und ein Rührwerkzeug mit Rührarmen und Rührflügeln sowie die Exzenterschneckenpumpe gleichachsig erstrecken und von einem gemeinsamen Motor angetrieben sind. Die Rührarme ragen nach innen und sind an außen axial verlaufenden Elementen befestigt. Der Außendurchmesser der Förderschnecke ist konstant.

Aus DE 73 29 132 U ist eine Mischpumpenvorrichtung zum Mischen von pulverförmigen Baustoffen mit Wasser bekannt, bei der eine Antriebswelle und eine diese umgebende, mit dieser nur einseitig an deren antriebsseitigen Ende verbundene Förderwendel vorgesehen sind, wobei die Wendel sich zumindest teilweise über einen Bereich erstreckt, in dem die Antriebswelle durch einen Rahmen mit nahe der Innenwand des Mischrohres verlaufenden Längsstäben gebildet wird. Der Außendurchmesser der Förderwendel ist konstant und geringfügig kleiner als der Innendurchmesser des Mischrohres und größer als der Außendurchmesser des von den beiden Längsstäben beschriebenen Zylinders.

Aus US 4,778,277 A ist eine Mischvorrichtung zum Einbetten biologisch schädlicher, insbesondere radioaktiver Abfälle in ein aushärtendes Bindemittel bekannt mit einer Transportschnecke zum Fördern des Trockenmaterials und einer Mischgabel sowie einer nachgeordneten Exzenterschneckenpumpe, die von einem gemeinsamen Antriebsmotor angetrieben werden. Die Transportschnecke umfasst eine aus einem Blech gebildete Förderwendel, die eine zentrale Drehwelle umläuft und an einem in die Mischkammer, wo die Mischgabel angeordnet ist, verlaufenden, exzentrisch angeordneten Stab befestigt ist. Der Außendurchmesser der Förderwendel ist konstant.

Die DE 195 42 663 A1 offenbart eine Mischvorrichtung zum Mischen von Trockenmaterial und Flüssigkeit mit einer Zuführschnecke für das Trockenmaterial, einem Dosierkanal mit einer Dosierschnecke und einer Mischkammer mit einer Mischschnecke, in der die Flüssigkeit zugegeben wird, wobei die Zuführschnecke, die Dosierschnecke und die Mischschnecke koaxial hintereinander und gemeinsam antreibbar angeordnet sind. Die Dosierschnecke umfasst eine Förderwendel gleichen konstanten Außendurchmessers.

Aus DE 35 46 501 A1 ist eine Mischvorrichtung für hydraulisch abbindende Masse, insbesondere Nassmörtel oder Trockenmörtel, bekannt mit einer Dosierschnecke im Trockenbereich zum Zuführen des Trockenmaterials, die durch einen verengten zylindrischen Zwischenbereich verläuft und einen konstanten Außendurchmesser aufweist. Die Dosierschnecke hat einen konstanten Außendurchmesser und ist mit dem axial nachfolgenden Mischflügel im Nassbereich, in dem Wasser zugeführt wird, an einer gemeinsamen Welle verbunden und von einem gemeinsamen Motor angetrieben.

Die DE 32 02 518 A1 offenbart eine Einrichtung zum Einzementieren radioaktiver toxischer Abfälle in Fässer mit einem Durchlaufmischer mit einem Zuführbereich für die Mörtelmischung, dahinter einem Dosierbereich und daran anschließend einen Mischbereich. Im Mischbereich, in dem Wasser zugeführt wird, ist eine Förderwendel mit konstantem Außendurchmesser vorgesehen.

Aus SU 1775149 A1 ist eine weitere Mischvorrichtung bekannt mit einer Förderwendel konstanten Außendurchmessers.

Die DE 197 55 059 A1 offenbart einen Mischquirl für eine Mischeinrichtung mit zwei parallel zur Drehachse verlaufenden Mischstäben und einer an diesen angeordneten Förderspirale, wobei die Förderspirale im Bereich eines sich zur Förderpumpe verjüngenden Fördertrichters angeordnet ist und die Mischeinrichtung unterhalb des Fördertrichters eine Mischzone aufweist, in die eine Rohrleitung zum Einleiten von Wasser mündet. Der Außendurchmesser der Förderspirale im Trockenbereich nimmt in Förderrichtung ab entsprechend dem sich verjüngende Fördertrichter.

Der Erfindung liegt nun die Aufgabe zugrunde, eine Mischvorrichtung der eingangs genannten Art so auszubilden, dass sie einfach gehandhabt werden kann, was insbesondere die erforderlichen Reinigungsmaßnahmen anbelangt, und bei der zugleich eine ausreichende Förderleistung vorliegt. Die Mischvorrichtung soll also mit wenig Aufwand betriebsbereit gehalten werden können, ohne befürchten zu müssen, dass sich Anbackungen im Inneren der Mischvorrichtung negativ auf den Mischprozess auswirken.

Die Lösung dieser Aufgabe durch die Erfindung ist dadurch gekennzeichnet, dass der Übergang von dem einen im Bereich der und konzentrisch zur Drehachse angeordneten Wellenstück zu dem mit radialem Abstand zur Drehachse angeordneten Verbindungselement durch eine Förderwendel gebildet ist und dass die Förderwendel bei Rotation um die Drehachse eine Hüllfläche mit in Förderrichtung der Mischvorrichtung zunehmender Querschnittsfläche aufweist.

Durch diese bevorzugte Ausbildung des Übergangs von der Trocken- zur Nass- bzw. Mischzone wird erreicht, dass in dem Abschnitt der Mischwelle, in der kein im Bereich der Drehachse und konzentrisch zu dieser angeordnetes Wellenteil existiert, eine hinreichende Förderleistung der Mischvorrichtung vorliegt. Der sich in Förderrichtung spiralförmig im Durchmesser vergrößernde Wendelabschnitt stellt sicher, dass die Trockenmasse (Mörtelpulver) mit hinreichendem Fördervolumenstrom in den Mischbereich geleitet wird. Die Förderwirkung in diesem Abschnitt der Mischvorrichtung könnte ansonsten durch die erfindungsgemäße Ausgestaltung zu gering ausfallen. Der Wendelabschnitt stellt weiterhin in vorteilhafter Weise sicher, dass kein Wasser aus der Nasszone in die Trockenzone zurückspritzt, was ansonsten durch die erwähnten Förderelemente an den balkenförmigen Körpern durch deren Spritzwirkung nicht ausgeschlossen werden könnte. Durch die durch die Wendel geschaffene Förderwirkung kann ferner verhindert werden, dass die genannten Förderelemente an den balkenartigen Körpern zu groß ausgebildet werden müssen, wodurch die Gefahr bestehen könnte, dass sie in ihrem radial innenliegenden Abschnitt wieder mit Anbackungen versehen werden.

Die Mischwelle weist gemäß Patentanspruch 1 in zumindest einem Bereich ihrer axialen Erstreckung ein im Bereich der und konzentrisch zur Drehachse angeordnetes Wellenstück auf, d. h. das Wellenteil ist in der Drehachse angeordnet, und die Mischwelle wird in zumindest einem anderen Bereich ihrer axialen Erstreckung ausschließlich durch mindestens ein Verbindungselement gebildet, das mit radialem Abstand zur Drehachse angeordnet ist. Es wird also der innen liegende Bereich der Mischwelle in dem besonders kritischen Bereich dadurch eliminiert, dass er durch radial nach außen versetzte Abschnitte überbrückt wird. Folglich kann sich mangels vorhandener Bauelemente im Bereich der Drehachse kein Mörtel-Wasser-Gemisch mehr im genannten kritischen Bereich der Mischvorrichtung an der Mischwelle ansetzen. Die Überbrückung zu den im Bereich der Drehachse und konzentrisch zur Drehachse angeordneten Mischwellenteile wird in dem kritischen Bereich der Mischwelle also durch radial nach außen versetzt angeordnete Verbindungselemente hergestellt, die Verbindungsbügel bzw. Verbindungsstege darstellen.

Eine erste Weiterbildung sieht vor, dass die Mischwelle zwei Wellenstücke aufweist, die im Bereich der und konzentrisch zur Drehachse angeordnet sind. Diese beiden Wellenstücke sind bevorzugt in den beiden axialen Enden der Mischwelle angeordnet. Ein Bereich der axialen Erstreckung der Mischwelle kann dabei als Trockenzone der Mischvorrichtung ausgebildet sein. In dem Bereich der axialen Erstreckung der Mischwelle, die die Trockenzone darstellt, kann eine Förderschnecke für trockenes Mediums, insbesondere für Mörtelpulver, angeordnet sein. Ein anderer Bereich der axialen Erstreckung der Mischwelle kann als Nasszone der Mischvorrichtung ausgebildet sein.

Bevorzugt wird das mindestens eine Verbindungselement durch einen balkenartigen Körper gebildet, der von mindestens einem am im Bereich der und konzentrisch zur Drehachse angeordneten Wellenstück über mindestens ein Trägerelement befestigt ist. Für eine gute Durchmischung ist besonders bevorzugt vorgesehen, dass vier balkenartige Körper äquidistant um die Drehachse der Mischwelle herum angeordnet sind.

Mit Vorteil sind der mindestens eine balkenartige Körper und/oder das mindestens eine Trägerelement und/oder das konzentrisch zur Drehachse angeordnete Wellenstück miteinander verbunden, vorzugsweise verschweißt.

Der freigehaltene Bereich der anback-gefährdeten Zone wird besonders gut ausgespart, wenn das mindestens eine Verbindungselement nahe der Wand des Gehäuses positioniert ist.

Die Fähigkeit zu einer guten Durchmischung und eine hohe Förderleistung der Mischvorrichtung wird dadurch verbessert bzw. erreicht, dass an dem mindestens einen Verbindungselement mindestens ein Förderelement angeordnet wird. Dieses Förderelement kann als ebene Platte ausgebildet sein, die an dem Verbindungselement befestigt, insbesondere angeschweißt, ist. Mit Vorteil ist das Förderelement unter einem Winkel zwischen der Oberflächennormalen auf die Platte und der Förderrichtung der Mischvorrichtung angeordnet; dieser Winkel kann zwischen 10° und 50° betragen. Bevorzugt ist das Förderelement radial innenliegend an dem Verbindungselement angeordnet.

Es ist besonders daran gedacht, dass die Förderwendel bei Rotation um die Drehachse eine kegelförmige Hüllfläche aufweist. Das Gehäuse weist im Bereich der Förderwendel eine zur Hüllfläche der Förderwendel korrespondierend ausgeformte Wand auf. sein werden könnte. Durch die durch die Wendel geschaffene Förderwirkung kann ferner verhindert werden, dass die genannten Förderelemente an den balkenartigen Körpern zu groß ausgebildet werden müssen, wodurch die Gefahr bestehen könnte, dass sie in ihrem radial innenliegenden Abschnitt wieder mit Anbackungen versehen werden.

Bevorzugt ist im Bereich der zur Wendel korrespondierend ausgeformten Wand oder in Förderrichtung der Mischvorrichtung unmittelbar auf diesen folgend ein Flüssigkeitszulauf im Gehäuse angeordnet. Hier beginnt dann also die Nasszone.

Die erfindungsgemäße Mischvorrichtung zeichnet sich dadurch aus, dass die Gefahr von Verklumpungen und Anbackungen im Inneren der Vorrichtung erheblich reduziert ist, was die Instandhaltungsaufwendungen und damit die Betriebskosten der Mischvorrichtung reduzieren.

In der Zeichnung ist ein Ausführungsbeispiel der Erfindung dargestellt. Es zeigen:
- FIG 1: die Seitenansicht einer Mörtel-Mischvorrichtung im Schnitt und
- FIG 2: in perspektivischer Ansicht schematisch die Mischwelle der Mörtel-Mischvorrichtung nach FIG 1.

In FIG 1 ist eine Mörtel-Mischvorrichtung in Form eines horizontalen Mörteldurchlaufmischers dargestellt. In einem Gehäuse 2 ist eine um eine Drehachse 3 drehbare Mischwelle 4 angeordnet. Die Mischwelle 4 wird von einem Elektromotor mit Getriebeeinheit 19 angetrieben.

Die Mischwelle 4 weist im wesentlichen drei axiale Bereiche auf. Ein erster Bereich 5 definiert die Trockenzone der Mischvorrichtung 1. In diesem Bereich ist die Mischwelle 4 mit einer Förderschnecke 11 versehen. Aus einem nicht dargestellten Trichter gelangt Mörtelpulver über eine Zuführöffnung 20 in das Innere des Gehäuses 2 und wird über die Förderschnecke 11 in Förderrichtung F der Mischvorrichtung 1 gefördert. Im Bereich 5 weist die Mischwelle ein koaxial zur Drehachse angeordnetes Wellenstück 7 auf, das im Bereich der Drehachse 3, also zentrisch, liegt.

Der Austragbereich der Mischvorrichtung ist durch einen zweiten Bereich 6 der axialen Erstreckung gekennzeichnet, der der Nasszone der Mischvorrichtung zuzurechnen ist. Auch hier ist ein koaxial zur Drehachse 3 angeordnetes Wellenstück 8 vorgesehen, das im Bereich der Drehachse 3 liegt. Bei Drehung der Mischwelle 4 wird über Förderschaufeln 21 mit Wasser vermischter Mörtel zu einer Austragöffnung 22 gefördert und von dort entnommen.

Etwa in der Mitte der axialen Erstreckung der Mischvorrichtung 1 ist ein Flüssigkeitszulauf 18 angeordnet. Es handelt sich hierbei um eine Bohrung im Gehäuse 2, über die Wasser ins Innere des Gehäuses 2 geleitet werden kann. Ab dieser axialen Position beginnt die Nasszone der Mischvorrichtung, wobei besonders der Übergang von der Trocken- zur Nasszone einer hohen Gefahr von Verklumpung und Anbackungen unterliegt. Daher ist der sich anschießende dritte Bereich 9 der axialen Erstreckung der Mischwelle 4 wie folgt ausgebildet:

Im Bereich 9 existiert kein im Bereich der Drehachse 3 positioniertes Bauteil. Vielmehr wird der Übergang vom Wellenstück 7 zum Wellenstück 8 durch vier äquidistant um den Umfang der Mischwelle 4 angeordnete Verbindungselemente 10 hergestellt. Diese sind in FIG 2 als Elemente 10', 10'', 10''' und 10"" eingezeichnet. Die Elemente 10', 10", 10''' und 10'''' stellen brückenartige Verbindungen zwischen den beiden Wellenteilen 7 und 8 dar.

Jedes Verbindungselement 10', 10", 10"', 10"" wird aus einem balkenartigen Körper 12', 12", 12''' und 12"" gebildet, der mit radialem Abstand r von der Drehachse 3 beabstandet ist. Am Wellenstück 8 sind die balkenartigen Körper 12', 12", 12''' und 12"" über Trägerelemente 13', 13", 13''' und 13"" befestigt. Das Trägerelement 14 zur Befestigung der balkenartigen Körper 12', 12", 12''' und 12"" am Wellenstück 7 wird indes durch eine Förderwendel gebildet, d. h. die balkenartigen Körper 12', 12", 12''' und 12"" sind an der Förderwendel 14 angeschweißt.

Wie weiter zu sehen ist, befinden sich die balkenartigen Körper 12', 12", 12''', 12'''' in unmittelbarer Nähe zur Wand 15 des Gehäuses 2, so dass sie weit von dem (zentralen) Bereich beabstandet sind, in dem Verklumpungen bzw. Aufbackungen zu befürchten sind.

Die Förderfähigkeit der Mischvorrichtung im Übergangsbereich vom ersten Bereich 8 zum dritten Bereich 9 der axialen Erstreckung der Mischwelle 4, also von der Trocken- in die Nasszone, wird durch die Förderwendel 14 verbessert, die sich in Förderrichtung radial vergrößert (s. FIG 1). Die Wand 17 des Gehäuses 2 ist in diesem Bereich kegelförmig ausgebildet und der Hüllkurve der Förderwendel bei deren Rotation angepasst.

Die Förderfähigkeit der Verbindungselemente 10', 10", 10"', 10'''' wird dadurch erhöht, dass an jedem balkenartigen Körper 12', 12", 12"', 12"" ein Förderelement 16 in Form einer Platte angebracht (angeschweißt) ist. Wie FIG 2 entnommen werden kann, ist die Platte 16 dabei unter einem Winkel α ausgerichtet, d. h. zwischen der Oberflächennormalen N auf die Platte 16 und der Förderrichtung F wird ein Winkel eingeschlossen, der vorzugsweise zwischen 10° und 50° beträgt.

### Bezugszeichenliste

- 1: Mischvorrichtung
- 2: Gehäuse
- 3: Drehachse
- 4: Mischwelle
- 5: erster Bereich der axialen Erstreckung
- 6: zweiter Bereich der axialen Erstreckung
- 7: Wellenstück
- 8: Wellenstück
- 9: dritter Bereich der axialen Erstreckung
- 10': Verbindungselement
- 10": Verbindungselement
- 10''': Verbindungselement
- 10"": Verbindungselement
- 11: Förderschnecke
- 12': balkenartiger Körper
- 12": balkenartiger Körper
- 12''': balkenartiger Körper
- 12"": balkenartiger Körper
- 13': Trägerelement
- 13": Trägerelement
- 13''': Trägerelement
- 13"": Trägerelement
- 14: Trägerelement, Förderwendel
- 15: Wand des Gehäuses
- 16: Förderelement
- 17: kegelförmige Wand des Gehäuses
- 18: Flüssigkeitszulauf
- 19: Elektromotor mit Getriebeeinheit
- 20: Zuführöffnung
- 21: Förderschaufel
- 22: Austragöffnung

- r: radialer Abstand
- α: Winkel
- N: Oberflächennormale
- F: Förderrichtung

## Patentansprüche

1. Mischvorrichtung (1) zum Mischen eines trockenen Mediums, insbesondere eines Pulvers, mit einer Flüssigkeit, insbesondere Wasser, die
a) ein Gehäuse (2) aufweist, in dem eine um eine Drehachse (3) drehbare Mischwelle (4) angeordnet ist,
b) wobei die Mischwelle (4) in zumindest einem Bereich (5, 6) ihrer axialen Erstreckung ein im Bereich der und konzentrisch zur Drehachse (3) angeordnetes Wellenstück (7, 8) aufweist und
c) wobei die Mischwelle (4) in zumindest einem anderen Bereich (9) ihrer axialen Erstreckung ausschließlich durch mindestens ein Verbindungselement (10', 10", 10"', 10"") gebildet wird, das mit radialem Abstand (r) zur Drehachse (3) angeordnet ist,
**dadurch gekennzeichnet, dass**
d) der Übergang von dem im Bereich der und konzentrisch zur Drehachse (3) angeordneten Wellenstück (7) zu dem mit radialem Abstand (r) zur Drehachse (3) angeordneten Verbindungselement (10', 10", 10"', 10"") durch eine Förderwendel (14) gebildet wird,
e) welche Förderwendel (14) bei Rotation um die Drehachse (3) eine Hüllfläche mit in Förderrichtung (F) der Mischvorrichtung (1) zunehmender Querschnittsfläche aufweist.

2. Mischvorrichtung nach Anspruch 1, **dadurch gekennzeichnet, dass** die Mischwelle (4) zwei Wellenstücke (7, 8) aufweist, die im Bereich der und konzentrisch zur Drehachse (3) angeordnet sind.

3. Mischvorrichtung nach Anspruch 2, **dadurch gekennzeichnet, dass** die beiden im Bereich der und konzentrisch zur Drehachse (3) angeordneten Wellenstücke (7, 8) in den beiden axialen Enden der Mischwelle (4) angeordnet sind.

4. Mischvorrichtung nach Anspruch 2 oder 3, **dadurch gekennzeichnet, dass** ein Bereich (5) der axialen Erstreckung der Mischwelle (4) als Trockenzone der Mischvorrichtung (1) ausgebildet ist und/oder dass ein Bereich (6) der axialen Erstreckung der Mischwelle (4) als Nasszone der Mischvorrichtung (1) ausgebildet ist.

5. Mischvorrichtung nach Anspruch 4, **dadurch gekennzeichnet, dass** in dem Bereich (5) der axialen Erstreckung der Mischwelle (4) eine Förderschnecke (11) für trockenes Medium angeordnet ist.

6. Mischvorrichtung nach einem der vorhergehenden Ansprüche, **dadurch gekennzeichnet, dass** das mindestens eine Verbindungselement (10', 10", 10"', 10"") durch einen balkenartigen Körper (12', 12", 12"', 12"") gebildet wird, der von mindestens einem am im Bereich der und konzentrisch zur Drehachse (3) angeordneten Wellenstück (7, 8) über mindestens ein Trägerelement (13', 13", 13"', 13"", 14) befestigt ist, wobei vorzugsweise vier balkenartige Körper (12', 12", 12"', 12"") äquidistant um die Drehachse (3) der Mischwelle (4) herum angeordnet sind.

7. Mischvorrichtung nach Anspruch 6, **dadurch gekennzeichnet, dass** der mindestens eine balkenartige Körper (12', 12", 12"', 12"") und/oder das mindestens eine Trägerelement (13', 13", 13"', 13"", 14) und/oder das im Bereich der und konzentrisch zur Drehachse (3) angeordnete Wellenstück (7, 8) miteinander verbunden, insbesondere verschweißt, sind.

8. Mischvorrichtung nach einem der vorhergehenden Ansprüche, **dadurch gekennzeichnet, dass** das mindestens eine Verbindungselement (10', 10", 10"', 10"") nahe der Wand (15) des Gehäuses (2) positioniert ist.

9. Mischvorrichtung nach einem der vorhergehenden Ansprüche, **dadurch gekennzeichnet, dass** an dem mindestens einen Verbindungselement (10', 10", 10''', 10"") mindestens ein Förderelement (16) angeordnet ist, wobei insbesondere das Förderelement (16) radial innenliegend an dem Verbindungselement (10', 10", 10"', 10"") angeordnet ist und/oder das Förderelement (16) als ebene Platte ausgebildet ist, die an dem Verbindungselement (10', 10", 10''', 10"") befestigt, insbesondere angeschweißt, ist und/oder wobei insbesondere das Förderelement (16) unter einem Winkel (α) zwischen einer Oberflächennormalen (N), insbesondere auf die Platte, und der Förderrichtung (F) der Mischvorrichtung (1) angeordnet ist, wobei der Winkel (α) vorzugsweise zwischen 10° und 50° beträgt.

10. Mischvorrichtung nach einem der vorhergehenden Ansprüche, **dadurch gekennzeichnet, dass** die Förderwendel (14) bei Rotation um die Drehachse (3) eine kegelförmige Hüllfläche aufweist.

11. Mischvorrichtung nach Anspruch 10, **dadurch gekennzeichnet, dass** das Gehäuse (2) im Bereich der Förderwendel (14) eine zur Hüllfläche der Förderwendel (14) korrespondierend ausgeformte Wand (17) aufweist.

12. Mischvorrichtung nach Anspruch 11, **dadurch gekennzeichnet, dass** im Bereich der korrespondierend ausgeformten Wand (17) oder in Förderrichtung (F) der Mischvorrichtung (1) unmittelbar auf diesen folgend ein Flüssigkeitszulauf (18) im Gehäuse (2) angeordnet ist.

## Claims

1. Mixing device (1) for mixing a dry medium, in particular a powder, with a liquid, in particular water, which
a) has a housing (2) in which a mixing shaft (4) that is rotatable around an axis of rotation (3) is arranged,
b) wherein the mixing shaft (4) in at least one area (5, 6) of its axial extension has a portion (7, 8) arranged concentric to the axis of rotation (3) and
c) wherein the mixing shaft (4) in at least one other area (9) of its axial extension is formed exclusively by at least one connecting element (10', 10", 10"', 10""), which is arranged at a radial distance (r) from the axis of rotation (3),
**characterised in that**
d) the transition from the portion of the shaft (7) arranged concentric to the axis of rotation (3) to the connecting element (10', 10", 10"', 10"") arranged at a radial distance (r) from the axis of rotation (3) is formed by means of a conveyor screw (14),
e) which conveyor screw (14) on rotation around the axis of rotation (3) defines an enclosed surface that has an increasing cross-sectional area in the direction of conveyance (F) of the mixing device (1).

2. Mixing device according to Claim 1, **characterised in that** the mixing shaft (4) has two portions (7, 8) that are arranged concentric to the axis of rotation (3).

3. Mixing device according to Claim 2, **characterised in that** the two portions of the shaft (7, 8) arranged concentric to the axis of rotation (3) are arranged in the two axial ends of the mixing shaft (4).

4. Mixing device according to Claim 2 or 3, **characterised in that** one area (5) of the axial extension of the mixing shaft (4) is configured as a dry zone of the mixing device (1) and/or that one area (6) of the axial extension of the mixing shaft (4) is configured as a wet zone of the mixing device (1).

5. Mixing device according to Claim 4, **characterised in that** a screw conveyor (11) for a dry medium is arranged in the area (5) of the axial extension of the mixing shaft (4).

6. Mixing device according to one of the previous claims, **characterised in that** the at least one connecting element (10', 10", 10"', 10"") is formed by a bar-like body (12', 12", 12"', 12""), which is attached by at least one portion of the shaft (7, 8) arranged concentric to the axis of rotation (3) by means of at least one bearing element (13', 13", 13"', 13"", 14), wherein preferably four beam-type bodies (12', 12", 12"', 12"") are arranged equidistant around the axis of rotation (3) of the mixing shaft (4).

7. Mixing device according to Claim 6, **characterised in that** at least one beam-type body (12', 12", 12"', 12"") and/or the at least one bearing element (13', 13", 13"', 13"", 14) and/or the portion of the shaft (7, 8) arranged concentric to the axis of rotation (3) are connected, in particular welded, to each other.

8. Mixing device according to one of the previous claims, **characterised in that** the at least one connecting element (10', 10", 10"', 10"") is positioned close to the wall (15) of the housing (2).

9. Mixing device according to one of the previous claims, **characterised in that** at least one conveying element (16) is arranged on the at least one connecting element (10', 10", 10"', 10""), wherein in particular the conveying element (16) is arranged radially on the inside of the connecting element (10', 10", 10"', 10"") and/or the conveying element (16) is configured as a flat plate that is attached, in particular welded, to the connecting element (10', 10", 10"', 10"") and/or wherein the conveying element (16) is arranged at an angle (α) between a surface normal (N), in particular on to the plate, and the direction of conveyance (F) of the mixing device (1), wherein the angle (α) is preferably between 10° and 50°.

10. Mixing device according to one of the previous claims, **characterised in that** the conveyor screw (14) defines a conical enclosed surface on rotation around the axis of rotation (3).

11. Mixing device according to Claim 10, **characterised in that** the housing (2) in the area of the conveyor screw (14) has a wall (17) shaped to correspond to the enclosed space of the conveyor screw (14).

12. Mixing device according to Claim 11, **characterised in that** in the area of the corresponding shaped wall (17) or in the direction of conveyance (F), of the mixing device (1) a liquid inlet (18) is arranged in the housing (2) following closely upon this area.

## Revendications

1. Malaxeur (1) pour mélanger un milieu sec, en particulier une poudre, avec un liquide, en particulier l'eau, qui
a) présente un boîtier (2) dans lequel est disposé un arbre de mélange (4) apte à tourner autour d'un axe de rotation (3),
b) où l'arbre de mélange (4) présente dans au moins une zone (5, 6) de son extension axiale un bout d'arbre (7, 8) disposé dans la zone du, et concentrique à l'axe de rotation (3) et
c) où l'arbre de mélange (4) est formé dans au moins une autre zone (9) de son extension axiale exclusivement par au moins un élément de liaison (10', 10", 10"', 10""), qui est disposé à une distance radiale (r) à l'axe de rotation (3),
**caractérisé en ce que**
d) la transition du bout d'arbre (7) dans la zone de, et concentrique à l'axe de rotation (3) à l'élément de liaison disposé à une distance radiale (r) de l'axe de rotation (3) (10', 10", 10"', 10"") est formé par une hélice de convoyage (14),
e) ladite hélice de convoyage (14), lors de la rotation autour de l'axe de rotation (3), présente une face d'enveloppe avec une face en section transversale qui augmente dans la direction de convoyage (F) du malaxeur (1).

2. Malaxeur selon la revendication 1, **caractérisé en ce que** l'arbre de mélange (4) présente deux bouts d'arbre (7, 8) qui sont disposés dans la zone de, et concentriquement à l'axe de rotation (3).

3. Malaxeur selon la revendication 2, **caractérisé en ce que** les deux bouts d'arbre (7, 8) disposés dans la zone de, et concentriquement à l'axe de rotation (3), sont disposés dans les deux extrémités axiales de l'arbre de mélange (4).

4. Malaxeur selon la revendication 2 ou 3, **caractérisé en ce qu'**une zone (5) de l'extension axiale de l'arbre de mélange (4) est réalisée comme zone de séchage du malaxeur (1) et/ou qu'une zone (6) de l'extension axiale de l'arbre de mélange (4) est réalisée comme zone de mouillage du malaxeur (1).

5. Malaxeur selon la revendication 4, **caractérisé en ce qu'**il est disposé dans la zone (5) de l'extension axiale de l'arbre de mélange (4) une vis de convoyage (11) du milieu sec.

6. Malaxeur selon l'une des revendications précédentes, **caractérisé en ce qu'**au moins un élément de liaison (10', 10", 10"', 10"") est formé par un corps en forme de poutrelle (12', 12", 12"', 12"") qui est fixé par au moins un bout d'arbre (7, 8) disposé dans la zone de, et concentriquement à l'axe de rotation (3) par au moins un élément de support (13', 13", 13"', 13"", 14), où de préférence quatre corps en forme de poutrelle (12', 12", 12"', 12"") sont disposés d'une manière équidistante autour de l'axe de rotation (3) de l'arbre de mélange (4).

7. Malaxeur selon la revendication 6, **caractérisé en ce qu'**au moins un corps en forme de poutrelle (12', 12", 12"', 12"") et/ou au moins un élément de support (13', 13", 13"', 13"", 14) et/ou le bout d'arbre (7, 8) disposé dans la zone de, et concentriquement à l'axe de rotation (3) sont reliés entre eux, en particulier par soudage.

8. Malaxeur selon l'une des revendications précédentes, **caractérisé en ce qu'**au moins un élément de liaison (10', 10", 10"', 10"") peut être positionné à proximité de la paroi (15) du boîtier (2).

9. Malaxeur selon l'une des revendications précédentes, **caractérisé en ce qu'**il est disposé à au moins un élément de liaison (10', 10", 10"', 10"") au moins un élément de convoyage (16), où en particulier l'élément de convoyage (16) est disposé en se situant radialement à l'intérieur à l'élément de liaison (10', 10", 10"', 10"") et/ou l'élément de convoyage (16) est réalisé comme plaque plane, qui est fixée à l'élément de liaison (10', 10", 10"', 10""), en particulier par soudage et/ou où en particulier l'élément de convoyage (16) est disposé selon un angle (α) entre une normale de surface (M), en particulier sur la plaque, et le dispositif de convoyage (F) du malaxeur (1), où l'angle (α) est de préférence entre 10° et 50°.

10. Malaxeur selon l'une des revendications précédentes, **caractérisé en ce que** l'hélice de convoyage (14), lors de la rotation autour de l'axe de rotation (3), présente une face d'enveloppe conique.

11. Malaxeur selon la revendication 10, **caractérisé en ce que** le boîtier (2) présente dans la zone de l'hélice de convoyage (14) une paroi (17) réalisée de façon à correspondre à la face d'enveloppe de l'hélice de convoyage (14).

12. Malaxeur selon la revendication 11, **caractérisé en ce qu'**il est disposé dans la zone de la paroi réalisée d'une manière correspondante (17) ou bien dans la direction de convoyage (F) du malaxeur (1), faisant suite directement à celle-ci, une arrivée de liquide (18) dans le boîtier (2).
